# FASCICULE DE BREVET EUROPEEN

(11) **EP 0 023 236 B1**
(45) Date de publication et mention de la délivrance du brevet: **25.01.1984**
(21) Numéro de dépôt: 79830032.3
(22) Date de dépôt: 25.09.1979
(51) Int. Cl.: A61J 9/04, A61J 11/00

(54) **Biberon pour l'allaitement artificiel et autres usages**
Saugflasche für Flaschenernährung und andere Anwendungen
Bottle for feeding milk or for other usage

(30) Priorité: 29.09.1978 IT 960178; 09.03.1979 IT 936279; 06.09.1979 IT 953079
(43) Date de publication de la demande: 04.02.1981
(73) Titulaire: Maffei, Carlo, I-51100 Pistoia (IT)
(72) Inventeur: Maffei, Carlo, I-51100 Pistoia (IT)
(74) Mandataire: Martini, Lazzaro

## Description

L'invention concerne un biberon pour l'allaitement artificiel et autres usages; une valve ménagée dans la paroi de la bouteille permet de régler, manuellement, la quantité d'air devant remplacer le liquide écoulé en raison du vide produit par la succion; une zone de la tétine a une géométrie qui varie automatiquement pour permettre d'évaluer la variation de ce vide pendant la succion continue.

On sait que pour l'allaitement artificiel on utilise actuellement une bouteille transparente, graduée, en verre, en plastique ou autre matière, dont l'orifice comprend une tétine avec ou sans valve laissant entrer l'air pendant la tétée. Il est évident qu'en absence de cette valve, comme par exemple dans les biberons à tétine à emboîtement, l'air ne peut entrer dans la bouteille qu'à travers les trous de la tétine. En tout cas, le lait sort de la tétine à cause de la succion du nourrisson et, pour que l'air extérieur puisse en- trerdans la bouteille, le nourrisson doit vaincre le vide existant qui dépend, entre autre, de la hauteur de la colonne du liquide, de la sensibilité de la valve quand elle existe, de la largeur et du nombre des trous de la tétine.

Ceci est cause d'inconvénients tels que ingestion d'air et fatigue du nourrisson, utilisation obligatoire de tétines en caoutchouc dur, formation de mousse provoquée par le bouillonnement de l'air avec le lait. De plus, les différents types de valve d'air actuellement employés sur les tétines des biberons ont un fonctionnement difficile pour la plupart des personnes, ne permettent pas de bien régler la vitesse de débit du lait, impliquent pour leur réglage l'interruption de la tétée (il faut retirer le biberon de la bouche du nourrisson), ne permettent pas d'évaluer le vide existant dans la bouteille pendant toute la durée de le tétée et donc, ne permettent pas non plus de contrôler si le fonctionnement du biberon est ou non approprié aux besoins du nourrisson.

On sait aussi, selon le FR-A-758 921, qu'une valve d'air pour biberon, réglable manuellement pendant la tétée, consiste en deux pièces: l'une, servant de siège, fait corps avec le fond de la bouteille et l'autre, servant d'organe régulateur, est un bouchon rotatif. Ce bouchon est muni d'un conduit d'air re- couvert d'une gaine de caoutchouc constituant la valve de retenue: en conséquence l'air ne peut pas entrer spontanément dans la bouteille mais uniquement par aspiration du liquide à travers la tétine, ce qui fatigue le nourrisson ou l'empêche même parfois de téter s'il est de constitution fragile. De plus, comme ce bouchon tourne librement dans son siège, il n'a pas une position facilement repérable de fermeture complète de la valve et, donc, doit être muni d'un index, associé à un disque gradué, fixé sur la bouteille et sur lequel est indiquée la position de fermeture complète de la valve. En dernier lieu, bien que le bouchon de cette valve soit maintenu en place par un organe de fixation, une faible quantité d'air peut toutefois pénétrer dans la bouteille autour du bouchon et donc, le liquide peut couler, même lorsque la valve est fermée.

La présente invention a pour but d'apporter un remède à toutes ces difficultés. L'invention, telle qu'elle est caractérisée dans les revendications, ré- soud le problème consistant à introduire l'air dans le biberon même en présence d'un vide très faible, c'est-à-dire à pression presque atmosphérique, en révélant et visualisant la variation continue de ce vide se produisant dans la bouteille par effet de la succion continue.

On parvient à ce résultat en munissant la bouteille du biberon d'une valve manuelle, ménagée fixe ou amovible, dans la paroi latérale ou sur le fond de la bouteille et en donnant à la tétine une zone dont la géométrie varie avec la variation du vide existant dans la bouteille pendant la tétée.

Les avantages obtenus grâce à cette invention consistent essentiellement en ce que: la quantité d'air entrant sans presqu'aucun bouillonnement dans la bouteille est réglée manuellement sans interrompre la tétée; au cours de la succion, la variation de la dépression dans la bouteille apparaît automatiquement et continuellement sans aucune intervention extérieure, formant d'une part un moyen de signalation visuel indiquant le moment et le mode d'intervention sur la valve et d'autre part, un moyen de contrôle de l'effet obtenu après le réglage de la valve et du mode de fonctionnement du biberon par rapport aux besoins du nourrisson; on peut aussi administrer des aliments plus épais que le lait, des médicaments aussi bien liquides, pulvérulents que gazeux avec ou sans ajouter de l'air.

Dans ce qui suit, l'invention est exposée plus en détail à l'aide des dessins annexés représentant seulement un mode d'exécution possible mais non limitatif.
La figure 1 représente une bouteille en verre pour biberon selon l'invention, où la valve d'air est en position médiane; la figure 2 représente la même bouteille avec la valve d'air sur le fond; la figure 3 représente une vue en coupe de la valve d'air, fixée sur la bouteille en verre selon l'invention; la figure 4 représente une partie en coupe d'une bouteille en plastique munie d'une valve d'air fixe et dont le passage d'airest réalisé au momentde l'emploi; la figure 5 représente une partie en coupe d'une bouteille en plastique munie d'une valve d'air amovible et destinée à être passante dans la paroi de la bouteille; la figure 6 représente la vue en plan d'une tétine de biberon selon l'invention; la figure 7 est la coupe selon BB de la fig. 6; la figure 8 est la coupe selon CC de la fig. 6.

Un biberon selon l'invention comprend une bouteille et une tétine, à visser ou emboîtable, applicable sur le col de la bouteille. La bouteille, en verre réutilisable, représentée sur les fig. 1 et 2, comprend un corps (1 ) cylindrique, transparent, gradué, dont la paroi latérale ou du fond est munie d'une valve d'air (2) pourvue d'un dispositif (3) de réglage manuel, tournant de 180° ou d'un angle différent, entre deux positions «A» (complètement ouverte) et «C» (complètement fermée); chaque position intermédiaire correspond à une valeur intermédiaire d'ouverture de la valve. Le col de la bouteille est fileté pour être muni d'une bague support de la tétine ou il est lisse en cas d'application de tétine emboîtable. La dite valve (2) (voir ex. de la fig. 3) comprend deux pièces: celle (21 ), servant de siège, est fixée sur la bouteille ou fait corps avec celle-ci et celle (22), servant d'obturateur, est mobile par rapport à la première à laquelle elle est reliée par un filetage (23) non hermétiquement étanche et donc formant un passage d'air. Les parties, fixe et mobile, de la valve ont une surface de contact conique ou d'autre forme connue et employée pour les robinets, avec ou sans interposition d'un joint. Il existe un ou plusieurs passages d'air (24) dans la ou les deux pièces de la valve. L'organe obturateur (22) peut être avantageusement muni d'une queue (25) percée, servant à relier extérieurement une pièce pour introduire dans la bouteille des substances liquides et/ou gazeuses et/ou pulvérulentes (comme par ex. des médicaments), avec ou sans ajouter de l'air.

La bouteille en plastique ou autre matière facilement perforable, représentée sur la fig. 4, comprend un corps (1 ) de forme traditionnelle et un petit tube court (32) fileté dépassant à l'extérieur de la paroi latérale du corps (1 ce tube est l'élément fixe de la valve susdite. L'obturateur de cette valve est une capsule taraudée (33) reliée au tube (32) par un filetage et de la base de laquelle sort une pièce conique (35) plus grande que la capsule et dont la pointe sert à ouvrir un passage d'air dans la paroi (31) de la bouteille lorsque l'on visse puis dévisse la capsule. Une fois que la zone (31) de la paroi (1) a été perforée, l'air entre dans la bouteille filtrant à travers le filetage non hermétiquement étanche et les chambres (38) et (39). En vissant à fond la capsule (33), on obtient la fermeture complète de la valve.

Cet obturateur (33) peut être avantageusement utilisé pour ouvrir la bouteille avant l'emploi et, en cas de bouteille confectionnée avec une dose de liquide fixée à l'avance, pour en perforer l'orifice.

La bouteille, en plastique ou autre matière aisément perforable, du type à jeter, représentée sur la fig. 5, est munie d'une pièce à poinçon, en métal ou autre matière dure, ayant une tige (42) cunéiforme légèrement conique et une tête (43) cylindrique élargie; un petit trou (44) longitudinal passant dans la tige et la tête, en combinaison avec un ou plusieurs trous (45) transversaux et communiquant avec le trou (44), crée le ou les passages d'air lorsque la tige de la pièce-poinçon est ménagé dans la paroi de la bouteille; une sonde (46) est prévue pour assurer l'ouverture de la perforation (44) et en régler la fermeture.

La tétine représentée sur les fig. 6, 7 et 8 comprend: un corps en caoutchouc souple dont la base (51), le pédoncule (52) et le bouton (53) ont une coupe transversale elliptique en chaque point de l'axe longitudinal; un rebord (55) circulaire relié à la base (51); une bague (56) en cas d'application sur une bouteille à col rainuré. Les zones les plus aplaties de la base (51) présentent un renflement (57) vers l'extérieur, ouvert à l'intérieur et dont l'épaisseur de la paroi est très mince et inférieure à celle des autres zones de la tétine.

Ces renflements (57) sont à géométrie variable et leur courbure varie selon les variations du vide existant dans la bouteille pendant la tétée: en particulier, l'augmentation du vide provoque d'abord l'aplatissement de la paroi puis son gonflement vers l'intérieur. En substitution des renflements (57) on a prévu une tétine dont la paroi de la base (51) est plus fine que celle des autres zones de la dite tétine. La tétine peut en outre être avantageusement munie d'une saillie annulaire (58) obligeant les dits renflements (57) à rester à l'extérieur de la bouche du nourrisson et pour éviter l'introduction excessive de la tétine dans la bouche de celui-ci.

Il est également avantageux que les trous (54) du bouton (53) de la tétine soient latéraux pour que le liquide puisse s'écouler en direction des joues dans la bouche de l'enfant.

## Revendications

1. Biberon pour l'allaitement artificiel et autres usages, constitué par une bouteille en verre ou autre matière à réemployer ou en plastique ou autre matière à jeter et par une tétine en caoutchouc à appliquer sur l'orifice de sortie de la bouteille; la bouteille (1) est munie d'une valve d'air (2) en deux pièces (21, 22) dont l'une, servant de siège (21 fait corps unique avec la bouteille (1 ) et l'autre, servant d'obturateur (22), reliée mobile à la première, est réglable manuellement sans interruption de la tétée, caractérisé en ce que les deux pièces (21) et (22) de la valve (2) sont vissées entre elles par un filetage (23) non hermétique de façon à ce que le vissage complet de la deuxième pièce (22) sur la première (21) assure la fermeture totale de la valve (2) et de façon à ce que le dessèrement graduel de cette dite pièce (22) assure l'ouvertureprogressive de la valve (2); en ce que la tétine est munie d'une zone (57) dont la géométrie varie avec la variation du vide instantané se produisant dans la bouteille (1) pendant la tétée.

2. Biberon selon 1, caractérisé en ce que la valve d'air (2) est ménagée dans la paroi latérale de la bouteille (1).

3. Biberon selon 1, caractérisé en ce que l'obturateur (22) de la valve (2) est muni d'une queue (25) tubulaire pour rattacher extérieurement une autre pièce.

4. Biberon selon 1, caractérisé en ce que l'obturateur (22) de la valve (2) est muni d'une pointe (35) destinée à perforer la paroi de la bouteille (1) en plastique.

5. Biberon selon 1, caractérisé en ce qu'il est muni d'une tige pointue (42) avec un trou longitudinal (44) et plusieurs trous (45) transversaux et communiquant avec le premier (44) destinée à être ménagée dans la paroi de la bouteille (1) en plastique.

6. Biberon selon 1, caractérisé en ce que la paroi de la zone (57) à géométrie variable de la tétine est plus mince que les autres et a la forme d'un renflement vers l'extérieur.

7. Biberon selon 1, caractérisé en ce que la tétine a la base (51) et/ou le pédoncule (52) et/ou le bouton (53) de coupe transversale elliptique.

8. Biberon selon 1, caractérisé en ce que la tétine est munie d'une saillie (58) annulaire.

9. Biberon selon 1, caractérisé en ce que le bouton (53) de la tétine est muni de trous (54) latéraux.

## Patentansprüche

1. Saugflasche für Flaschenernährung und andere Anwendungen, die von einer Flasche aus Glas oder einem anderen wiederverwendbaren Material oder aus Kunststoff oder einem anderen Wegwerfmaterial und einem an der Ausgangsöffnung der Flasche anbringbaren Sauger aus Kautschuk besteht, wobei die Flasche (1) ein Luftventil (2) besitzt, das aus zwei Teilen (21, 22) besteht, von denen der eine, der als Sitz (21) dient, einstückig mit der Flasche (1 ) ausgebildet ist, und von denen der andere, der als Abdichtung (22) dient und mit ersterem beweglich verbunden ist, ohne Unterbrechung des Saugvorganges von Hand einstellbar ist, dadurch gekennzeichnet, dass die beiden Teile (21 und 22) des Ventils (2) vermittels eines nicht hermetischen Gewindes (23) so miteinander verschraubt sind, dass ein vollständiges Verschrauben des zweiten Teils (22) mit dem ersten Teil (21) ein vollständiges Schliessen des Ventils (2) und ein graduelles Aufschrauben des Teils (22) ein fortschreitendes Öffnen des Ventils (2) sicherstellt, und dass der Sauger mit einem Bereich

(57) versehen ist, dessen Geometrie sich mit der Änderung des momentanen Unterdrucks ändert, der in der Flasche (1) während des Saugvorganges entsteht.

2. Saugflasche nach Anspruch 1, dadurch gekennzeichnet, dass das Luftventil (2) an der Seitenwand der Flasche (1) angeordnet ist.

3. Saugflasche nach Anspruch 1, dadurch gekennzeichnet, dass die Abdichtung (22) des Ventils (2) mit einem rohrförmigen Zapfen (25) versehen ist, der dazu dient, aussen einen anderen Teil zu befestigen.

4. Saugflasche nach Anspruch 1, dadurch gekennzeichnet, dass die Abdichtung (22) des Ventils (2) mit einer Spitze (35) versehen ist, die dazu dient, die Wand der aus Kunststoff bestehenden Flasche (1) zu durchbohren.

5. Saugflasche nach Anspruch 1, dadurch gekennzeichnet, dass sie einen spitzen Dorn (42) mit einer Längsbohrung (44) und mehreren querverlaufenden, mit der Längsbohrung (44) in Verbindung stehenden Bohrungen (45) aufweist, der dazu dient, in der Wand der aus Kunststoff bestehenden Flasche (1) angebracht zu werden.

6. Saugflasche nach Anspruch 1, dadurch gekennzeichnet, dass die Wand des Bereiches (57) mit veränderlicher Geometrie des Saugers dünner ist als die Wand der übrigen Bereiche und die Form einer nach aussen gerichteten Ausbauchung besitzt.

7. Saugflasche nach Anspruch 1, dadurch gekennzeichnet, dass der Sauger eine Basis (51) und/oder einen Schaft bzw. Mittelteil (52) und/oder eine Spitze (53) mit elliptischem Querschnitt besitzt.

8. Saugflasche nach Anspruch 1, dadurch gekennzeichnet, dass der Sauger mit einem ringförmigen Vorsprung (58) versehen ist.

9. Saugflasche nach Anspruch 1, dadurch gekennzeichnet, dass die Spitze (53) des Saugers mit seitlichen Löchern (54) versehen ist.

## Claims

1. A bottle for the bottle-feeding of milk or other uses, comprising a bottle of glass or some other material for re-use or of plastics or some other material for discarding, and by a rubber teat for fitting over the outlet orifice of the bottle, the bottle (1) being provided with an air valve (2) comprising two parts (21, 22), one of which, acting as a seat (21), is integral with the bottle (1) while the other, acting as a closure member (22) movably connected to the first part, is manually adjustable without interrupting the feed, characterised in thatthe two parts (21) and (22) of the valve (2) are screwed together by means of a non-hermetic screwthread (23) so that complete screwing of the second part (22) on the first (21) provides complete closure of the valve (2) while gradual release of said part (22) provides progressive opening of the valve (2); and in that the teat is provided with a zone (57), the geometry of which varies with variation of the instantaneous vacuum occurring in the bottle (1) during feeding.

2. A feeding bottle according to claim 1, characterised in that the air valve (2) is formed in the side wall of the bottle (1).

3. A feeding bottle according to claim 1, characterised in that the closure member (22) of the valve (2) is provided with a tubular lug (25) for the external fitting of another part.

4. A feeding bottle according to claim 1, characterised in that the closure member (22) of the valve (2) is provided with a point (35) adapted to perforate the wall of the plastics bottle (1).

5. A feeding bottle according to claim 1, characterised in that it is provided with a pointed stem (42) having a longitudinal hole (44) and a plurality of transverse holes (45) communicating with the hole (44) adapted to be formed in the wall of the plastics bottle (1).

6. A feeding bottle according to claim 1, characterised in that the wall of the variable-geometry zone (57) of the teat is thinner than the others and has the form of an outward bulge.

7. A feeding bottle according to claim 1, characterised in that the teat has the base (51) and/or the stem (52) and/or the nipple (53) of elliptical cross- section.

8. A feeding bottle according to claim 1, characterised in that the teat is provided with an annular projection (58).

9. A feeding bottle according to claim 1, characterised in that the nipple (53) of the teat is formed with lateral holes (54).
